# EUROPÄISCHE PATENTSCHRIFT

(11) **EP 0 176 955 B1**
(45) Veröffentlichungstag und Bekanntmachung des Hinweises auf die Patenterteilung: **25.07.1990**
(21) Anmeldenummer: 85112195.4
(22) Anmeldetag: 26.09.1985
(51) Int. Cl.: A47B 3/08

(54) **Klapp-Beschlag**
Fitting for a pivotable leg
Ferrure pour pied pivotant

(30) Priorität: 04.10.1984 DE 3436358
(43) Veröffentlichungstag der Anmeldung: 09.04.1986
(73) Patentinhaber: VS Vereinigte Spezialmöbelfabriken Verwaltungs-GmbH, D-97941 Tauberbischofsheim (DE)
(72) Erfinder: Leiendecker, Arno, D-6972 Tauberbischofsheim (DE)
(74) Vertreter: Patentanwälte Ruff, Beier, Schöndorf und Mütschele

(56) Entgegenhaltungen:
- CH-A- 632 654
- DE-A- 2 508 726
- DE-B- 1 654 640
- GB-A- 728 852

## Beschreibung

Die Erfindung betrifft einen Klapp-Beschlag für Möbelbeine insbesondere Tisch-Beine oder dgl., mit einer einem Möbelkörper, wie einer Tisch- platte, zugeordneten Konsole, die ein ein Bein in der Gebrauchsstellung ausrückbar festsetzendes Arretierglied für ein Gegenglied des Beines aufweist, wobei mit einer im Bereich ihrer Enden in Schwenklagern um eine Schwenkachse gelagerten Lagerstange für das Bein ein die Schwenkbewegung zur Gebrauchsstellung begrenzender starrer Anschlagkörper verbunden ist, der in Gebrauchsstellung mit einer Anschlagfläche an einer Anschlag-Gegenfläche anliegt und wobei ferner an dem Beschlag mindestens ein mit der Lagerstange verbundenes Stapelglied vorgesehen ist, dessen Stapelfläche in der Aufbewahrungsstellung die am tiefsten liegende im wesentlichen zur Tischfläche parallele Fläche des Möbels bildet.

Durch die CH-A-632 654 ist ein Klapp-Beschlag bekanntgeworden, bei welchem die Lagerstange gesondert von einer parallel zu ihr liegenden Tragstange für das Tisch-Bein vorgesehen ist. Die Tragstange ragt mit beiden Enden frei aus, so daß sich eine relativ große Instabilität dadurch ergibt, daß sich die Tragstange durchbiegen kann. Auch hat dieser Beschlag einen verhältnismäßig großen Raumbedarf, weshalb er über die Unterseite der Tisch-Platte ziemlich weit vorsteht, was auch dadurch bedingt ist, daß die als abgewinkeltes Profil ausgebildete Tragstange einen relativ großen Schwenkradius um die Schwenkachse der Lagerstange beschreibt.

Durch die DE-A-3 229 210 ist auch ein Klapp-Beschlag bekanntgeworden, bei welchem die Stapelglieder ebenfalls an einem Bauteil vorgesehen sind, der nicht in die das Tisch-Bein tragende Lagerung einbezogen und daher auch nicht Bestandteil der eigentlichen Lagerung selbst ist, weshalb dieser Bauteil nur zur Aufnahme des meist erheblichen Gewichtes des Tisches in der Stapelstellung eine gesonderte sehr stabile Lagerung aufweisen muß. Die Stapelglieder sind durch Griffstücke von Handhebeln zum Ausrücken des Arretiergliedes gebildet, die bei jeder Stellung des Tischßeines über die Unterseite der Tisch-Platte vorstehen. Die als Stapelglieder vorgesehenen Griffstücke müssen, weil sie durch das Stapelgewicht beaufschlagt werden, sehr massiv ausgebildet werden, und dennoch tritt eine nicht unbeträchtliche Beanspruchung der Arretiermechanik auf, die mit der Zeit zu einem Ausschlagen von Teilen führen kann. Je Schwenklagerung müssen zwei Handhebel mit Griffstücken vorgesehen sein, obwohl ein einziger Hebel für das Ausrücken der Arretierung ausreichen würde.

Aus der DE-B-1 654 640 ist auch ein Klapp-Beschlag bekanntgeworden, der keine gesonderten Stapelglieder aufweist, sondern bei welchem in der Aufbewahrungsstellung die Tisch-Beine die am tiefsten liegende Fläche des Möbels bilden. Das Arretierglied weist Rastlöcher für zwei am oberen Ende des Tisch-Beines vorgesehene Gegenglieder auf.

Schließlich ist durch die GB-A-728 852 ein Klapp-Beschlag bekanntgeworden, bei welchem keinerlei Maßnahmen zur Stapelung getroffen sind, wobei die Schenkelenden von Fußstützen selbst den Anschlag für die Gebrauchsstellung bilden.

Der Erfindung liegt die Aufgabe zu Grunde, einen Klapp-Beschlag der genannten Art zu schaffen, der insbesondere beim Transport hoher Stapel von entsprechenden Möbelstücken eine große Stabilität für den Beschlag selbst und für den Stapel schafft.

Diese Aufgabe wird gemäß der Erfindung dadurch gelöst, daß der Anschlagkörper und das Stapelglied direkt an der Lagerstange zwischen deren Schwenklagern angeordnet sind.

Die Stapelfläche liegt in Aufbewahrungsstellung des Tischßeines tiefer, nämlich in Stapelstellung und in Standstellung des Tisch-Beines höher, so daß das durch den Anschlag gebildete Stapelglied im letzteren Fall weniger bzw. nicht stört. Die Handhabe des Arretiergliedes kann geschützt angeordnet werden, daß eine versehentliche Betätigung ausgeschlossen ist. Für die Anordnung des Stapelgliedes muß deshalb nicht in jedem Fall ein gesonderter Teil mit hoher Festigkeit vorgesehen werden.

Vorteilhaft können zwei Stapelglieder bzw. Anschläge benachbart zu den gelagerten Enden der Lagerstange vorgesehen sein. Es ergibt sich so eine breite Stapelabstützung und die Möglichkeit, die Konsole relativ schmal auszubilden.

Bei einer besonderen Ausführungsart der Erfindung liegt die Stapelfläche im Wirikel oder parallel zur Anschlagfläche des Anschlages und vorzugsweise in Gebrauchsstellung des Beines vertikal, so daß der Anschlag bis nahe an die Unterseite des Möbels geschwenkt werden kann und somit in der Gebrauchsstellung der Tisch- Beine in keiner Weise stört. In der Aufbewahrungsstellung des Tisch-Beines dagegen kann die Stapel-bzw. Höhendistanzglied-Funktion unmittelbar von dem Anschlag übernommen werden.

In weiterer Ausgestaltung ist die Stapelfläche der Anschlagfläche gegenüberliegend am Anschlag vorgesehen, welchem vorzugsweise ein an der Konsole angebrachter Gegenanschlag zugeordnet ist, so daß sich günstige Belastungsverhältnisse ergeben und eine Anschlagjustierung relativ einfach vorzunehmen ist.

Vorteilhaft liegt das Stapelglied in Gebrauchsstellung vollständig oberhalb der Unterkanten von Rahmenzargen der Tischplatte und damit im normalerweise unsichtbaren Bereich und so, daß es die Beinfreiheit des Tisches in keiner Weise beeinträchtigt.

Der Anschlag bzw. das Stapelglied kann in einfacher Weise durch einen an den im folgenden auch als, Lagerteil bezeichneten Lagerstange befestigten, insbesondere nahezu rechtwinklig begrenzten Klotz gebildet sein, der mit einer - bezogen auf die Gebrauchsstellung - vertikalen Außenfläche tangential an der von einer Lagerung des Arretiergliedes abgekehrten Seite des Lagerteiles befestigt ist und dessen von dieser Befestigungsfläche abgekehrte Fläche die Stapelfläche bildet. Dadurch wird bei besonders einfacher Ausbildung des Anschlag- bzw. des Stapelgliedes eine sehr hohe Festigkeit erreicht. Der Anschlag kann aber auch - bezogen auf die Gebrauchsstellung - an der Oberseite des Lagerteiles befestigt sein.

Damit die Grundteile des erfindungsemäßen Beschlages in besonders einfacher Weise für unterschiedliche Tisch-Beine (für unterschiedlich lange Lagerteile) verwendet werden können, kann das Gegenglied etwa in der Längenmitte des Lagerteiles vorgesehen sein, wobei vorzugsweise zwei Anschläge bzw. Stapelglieder beiderseits des Gegengliedes und/oder benachbart zu den Enden des Lagerteiles angeordnet sind. Man braucht also nur ein einziges Gegenglied, obwohl zwei Anschlag- bzw. zwei Stapelglieder vorgesehen sind.

Die Lagerstange kann insbesondere ein Rechteckrohr sein wobei dann, wenn im Bereich beider Enden der Tischplatte Beine vorgesehen sind, die Lagerstange vorzugsweise nach einer Seite exzentrisch angeordnet sind, derart, daß die Beine im zusammengeklappten Zustand in zwei unterschiedlichen, im wesentlichen parallelen, benachbarten Ebenen liegen und somit auch ohne weiteres übereinander klappbar angeordnet werden können. Die Tisch-Beine können aber auch symmetrisch zur zugehörigen Axialebene des Lagerteiles vorgesehen sein, so daß sie in Aufbewahrungsstellung ggf. unter wenigen Winkelgraden geneigt liegen.

Eine sehr vorteilhafte Weiterbildung des erfindungsgemäßen Beschlages besteht darin, daß die Anschlag-Gegenfläche durch ein verstellbares Gegenanschlagglied, vorzugsweise die Endfläche einer Stellschraube gebildet ist. Dadurch kann das Gegenanschlagglied jederzeit so nachjustiert werden, daß das Tisch-Bein in der Gebrauchsstellung die gewünschte Lage einnimmt und spielfrei arretiert ist. Selbst nach jahrelangem Gebrauch und entsprechendem Verschleiß können die Tisch-Beine daher wackelfrei arretiert werden. Da je Tisch-Bein-Anordnung nur ein Gegenglied vorgesehen ist, ist eine sichere Arretierung selbst dann gewährleistet, wenn die Tischplatte verzogen bzw. verwunden ist. Bei relativ kleinen Tischplatten, bei denen die Tisch-Beine im Aufbewahrungszustand übereinander zuliegen kommen, ist es durch die erfindungsgemäße Ausbildung unerheblich, welches Tisch-Bein als erstes in die Aufbewahrungsstellung geklappt wird. Beide Tisch- Beine werden durch Einrasten in ihrer Stellung gehalten. Rechte und linke Teile des Beschlages können gleich ausgebildet werden und der Beschlag ist als in sich geschlossene kompakte Einheit für zahlreiche, unterschiedlich große Tischplatten ohne Änderungen verwendbar. Die erfindungsgemäße Ausbildung hat auch den Vorteil, daß in der Gebrauchsstellung die vom Tisch- Bein auf den Beschlag wirkenden Kräfte nur in einer Richtung vom Gegenglied aufgenommen werden müssen, während sie in der anderen Richtung durch den Anschlag übertragen werden.

Die Erfindung wird im folgenden mit weiteren Einzelheiten anhand der in den Zeichnungen dargestellten Ausführungsbeispiele näher erläutert. Es sind dargestellt in
Fig. 1 ein Ausschnitt eines mit einem erfindungsgemäßen Klapp-Beschlag versehenen Tisches in Ansicht auf eine Längsseite,
Fig. 2 der Tisch gemäß Fig. 1 in Ansicht auf die Schmalseite,
Fig. 3 der Tisch gemäß Fig. 1 in Ansicht auf die Unterseite, jedoch in Aufbewahrungsstellung,
Fig. 4 ein Ausschnitt der Fig. 1 im Vertikalschnitt durch den Beschlag in Gebrauchsstellung,
Fig. 5 eine abgewandelte Ausführungsform des Beschlages in einer Darstellung entsprechend Fig. 4, jedoch in Aufbewahrungsstellung,
Fig. 6 und 7 schematische Seitenansichten einer weiteren Variante (aufgestellt und zusammengeklappt),
Fig. 8 ein Detail aus Fig. 6,
Fig. 9 eine weitere Ausführungsform eines Beschlages in einer Darstellung entsprechend Fig. 4,
Fig. 10 der Beschlag gemäß Fig. 9 in teilweise geschnittener Ansicht von rechts.

Wie die Figuren 1 bis 3 zeigen, weist der dargestellte Tisch 2 eine länglich rechteckige Tischplatte 3 mit vier Randzargen 4, 5 auf, die ununterbrochen im Bereich aller Längskanten der Tischplatte 3 an deren Unterseite befestigt und gegenüber der Plattendicke der Tischplatte 3 geringfügig höher sind. Die Tischplatte kann jede beliebige, beispielsweise quadratische oder runde Form haben. Benachbart zu den an den Schmalseiten der Tischplatte 3 liegenden Randzargen 5 und parallel zu diesen ist jeweils ein Klapp-Beschlag 1 für jeweils ein annähernd T-förmiges Tisch-Bein 6 vorgesehen, dessen T-Quersteg 7 in Gebrauchsstellung des Tisch-Beines 6 an dessen unteren Ende horizontal liegt und die Standfläche des Beines 6 bildet. Der T-Fußsteg jedes Tisch-Beines 6 ist durch zwei parallele Holme 8 gebildet, die beiderseits in der Mitte des Quersteges 7 unmittelbar benachbart zueinanderliegen und in Gebrauchsstellung vertikal stehen. Am oberen Ende des Tisch-Beines 6 ist jeweils eine zum Quersteg 7 bzw. zur Tischplatte 3 parallele Lagerstange 9 befestigt, die benachbart zur zugehörigen Schmalseite der Tischplatte 3 bzw. zur zugehörigen Randzarge 5 liegt und annähernd über das ganze zugehörige Kantenmaß der Tischplatte 3 reicht. Die Lagerstange 9 ist mit ihren Enden in nicht näher dargestellten, an den Innenseiten der Randzargen 4 vorgesehenen Schwenklagern gelagert, zwischen welchen die Lagerstange 9 in Richtung der mit ihrer Mittelachse zusammenfallenden Schwenkachse 10 im wesentlichen spielfrei gehalten ist. Die durchgehend gerade Lagerstange 9 ist im dargestellten Ausführungsbeispiel durch einen Rohrabschnitt von einem Außendurchmesser gebildet, der geringfügig kleiner als der Außendurchmesser der Holme 8 ist. Der Abstand der Schwenkachse 10 von der durch die Unterseite der Tischplatte 3 gebildeten Befestigungsebene für den Beschlag entspricht nur etwa dem eineinhalbfachen des Durchmessers der Lagerstange 9, derart, daß deren Unterseite mit nur sehr geringem Abstand oberhalb des Niveaus der Unterkanten der Randzargen 4, 5 liegt. Die Anordnung ist jedoch so getroffen, daß in Aufbewahrungsstellung gemäß Figur 5 die Tisch-Beine 6 nach unten bis höchstens an die Ebene der Unterseiten der Randzargen 4, 5 reichen, vorzugsweise gegenüber dieser Ebene geringfügig nach oben versetzt und dadurch vollständig innerhalb des durch die Randzargen 4, 5 begrenzten Raumes aufgenommen sind.

Der in Figur 4 dargestellte Beschlag 1 weist eine im wesentlichen durchgehend ebene, mit ihrer Oberseite flach an der Unterseite der Tischplatte 3 anliegende und an dieser beispielsweise mit Schrauben befestigte, plattenförmige Konsole 11 aus Stahlblech auf, die im wesentlichen über die Länge der Lagerstange 9 reichen und auch deren Schwenklager tragen kann. Unmittelbar unterhalb der Konsole 11 und im wesentlichen ebenenparallel zu dieser ist ein im wesentlichen durchgehend ebenes, plattenförmiges und ebenfalls aus Stahlblech bestehendes Arretierglied 12 vorgesehen, das im Bereich seines zur zugehörigen Randzarge 5 benachbarten Endes zwei entgegengesetzt weisende, zu seiner Ebene und zu seiner Längsrichtung rechtwinklige Rastflächen 13,14 aufweist, die durch die beiden zur Schwenkachse 10 etwa parallelen Kantenflächen eines Steges des Arretiergliedes 12 gebildet sind, welcher von zwei benachbarten, fensterartig umschlossenen Öffnungen 15,16 im Arretierglied 12 begrenzt ist. Die beiden Rastflächen 13, 14 liegen im wesentlichen symmetrisch beiderseits der vertikalen Axialebene der zugehörigen Schwenkachse 10 in einem Abstand voneinander, der kleiner als der Durchmesser der Lagerstange 9, vorzugsweise nur etwa halb so groß ist. Das von den Rastflächen 13, 14 und der benachbarten Randzarge 5 entfernt liegende Ende des Arretiergliedes 12 ist mit einem zur Schwenkachse 10 parallelen Lagerbolzen 17 in zwei aus der Konsole 11 nach unten gebogenen Seitenwangen 18 nach Art eines einarmigen Hebels um eine zu seiner Ebene parallele und zu seiner Längsrichtung rechtwinklige Achse schwenkbar gelagert.

Dieses Ende des Arretiergliedes 12 liegt etwa um seine Plattendicke unterhalb der Konsole 11 tangential an der Oberseite des Lagerbolzens 17 an und ist an diesem zum Beispiel mit Schweißnähten befestigt. Das andere Ende des Arretiergliedes 12 geht unmittelbar benachbart zur von der Lagerung des Arretiergliedes 12 weiter entfernten Öffnung 16 in eine einteilig mit dem Arretierglied 12 ausgebildete Handhabe 19 über, welche im Anschluß an die Öffnung 16 S-förmig zunächst von der Konsole 11 nach unten weg und dann teilkreisförmig zurückgebogen ist, derart, daß die Handhabe 19 bis etwa an das Niveau der Unterkanten der Randzargen 4, 5 reicht und nahe benachbart zur Innenfläche der zugehörigen Randzarge 5 liegt. Zwischen der Konsole 11 bzw. der Unterseite der Tischplatte 3 und der Oberseite des Arretiergliedes 12 ist zwischen der Schwenklagerung des Arretiergliedes 12 und der näher bei dieser liegenden Öffnung 15, vorzugsweise unmittelbar benachbart zu dieser Öffnung 15 eine Blattfeder 20 vorgesehen, welche ständig unter Vorspannung gegen die Oberseite des Arretiergliedes 12 drückt und dadurch das Arretierglied 12 zu seiner Arretierstellung hin belastet.

In der Mitte der Länge der Lagerstange 9 bzw. zwischen den Befestigungen der Holme 8 ist an der Umfangsfläche der Lagerstange 9 ein block- bzw. scheibenförmiger massiver Rastkörper 21 befestigt, der eine um die Schwenkachse 10 nahezu halbkreisförmig gekrümmte Umfangsfläche aufweist, über welche eine teilkreisförmige Rastnocke 22 vorsteht. Die Rastnocke 22 bildet an ihren Bogenenden jeweils eine Sperrfläche 23 bzw. 24, welche in der jeweiligen Sperrstellung oberhalb der Lagerstange 9 in einer vertikalen Ebene liegt und sich an der zugehörigen Rastfläche 13 bzw. 14 des Arretiergliedes 12 abstützt. Hierbei greift der jeweils zugehörige Abschnitt der Rastnocke 22 in die zugehörige Öffnung 15 bzw. 16 ein, wobei er über die Oberseite des Arretiergliedes 12 nicht vorsteht, sondern die obere, an die Umfangsfläche 25 der Rastnocke 22 anschließende Begrenzungskante der jeweiligen Sperrfläche 23 bzw. 24 etwa in der Ebene der Oberseite des Arretiergliedes 12 liegt, das dann mit dem Steg zwischen den Öffnungen auf der übrigen, an die radial inneren Begrenzungskanten der Sperrflächen anschließenden Umfangsfläche 26 des Rastkörpers 21 ruht. Die beiden Sperrflächen 23, 24 sind um die Schwenkachse 10, im dargestellten Ausführungsbeispiel um 90°, nämlich um den Bogenwinkel gegeneinander versetzt, über welchen das jeweilige Tisch-Bein 6 zwischen der Gebrauchsund der Aufbewahrungsstellung zu schwenken ist.

In der Gebrauchsstellung wird das Tisch-Bein 6 durch das Arretierglied 12 und das im wesentlichen durch den Rastkörper 21 gebildete Gegenglied 27 nur gegen die Schwenkrichtung Pfeil 28 gesperrt, die zur Aufbewahrungsstellung, also in Figur 4 rechtsdrehend gerichtet ist. Zur Sperrung gegen die andere Schwenkrichtung sind an der Lagerstange 9 benachbart zu deren Enden zwei starre Anschläge 30 vorgesehen, die durch nahezu rechtwinklig begrenzte Klötze gebildet sind. Eine Außenfläche jedes Anschlages 30 ist im, wesentlichen tangential und - bezogen auf die Gebrauchsstellung des Beines 6 - vertikal an der von der Lagerung des Arretiergliedes 12 abgekehrten Umfangsseite der Lagerstange 9 starr befestigt, wobei der Anschlag 30 nach oben so weit über die Lagerstange 9 vorsteht, daß seine obere horizontale Anschlagfläche 31 im wesentlichen ganzflächig an der Unterseite der Konsole 11 sperrend anliegt. Die zur Befestigungsfläche an der Lagerstange 9 parallele sowie von dieser abgekehrt liegende Fläche des Anschlages 30, die in Gebrauchsstellung vertikal und parallel zur Schwenkachse 10 steht, bildet in Aufbewahrungsstellung gemäß Figur 5 eine Stapelfläche 32, die mit einem vorbestimmten Abstand unterhalb der Unterkanten der Randzargen 4, 5 parallel zur Tischplatte 3 liegt, so daß der zusammengeklappte Tisch mit vier Stapelflächen 32 von zwei Beschlägen 1 auf der Oberseite der darunter angeordneten Tischplatte schonend aufgelegt werden kann. In Gebrauchsstellung liegt der Anschlag 30 vollständig oberhalb der Unterkanten der Randzargen 4, 5.

Da das Gegenglied 27 etwa in der Mitte der Länge der Lagerstange 9 vorgesehen ist und zwei Anschläge beiderseits des Gegengliedes 27 und/ oder benachbart zu den Enden der Lagerstange 9 liegen, ergibt sich in Gebrauchsstellung eine Art Dreipunkt-Abstützung des Beines und dadurch ein weiter verbesserter Halt. Außerdem ist der die größte Höhe einnehmende Bereich des Beschlages auf die Mitte der Lagerstange 9 und damit in der Regel auf die Mitte der Breite der Unterseite des Tisches verlegt.

Der Beschlag gemäß Figur 5 unterscheidet sich von demjenigen nach Figur 4 im wesentlichen dadurch, daß das Arretierglied 12a einteilig mit der Konsole 11a ausgebildet und durch eine aus der Konsole 11a herausgestanzte und -gebogene Zunge gebildet ist, die mit ihrem von den Rastflächen 13, 14 abgekehrten Ende einteilig in die Konsole 11a übergeht. Als Obergang ist eine Federwurzel 20a vorgesehen, welche im Querschnitt so geschwächt ist, daß sie einerseits ein Schwenken des Arretiergliedes 12a zwischen der Arretierstellung und der Ausrückstellung ermöglicht und andererseits so stark rückstellende Federkräfte ausübt, daß sie das Arretierglied 12a stets zur Arretierstellung hin zwingt. Die Federwurzel 20a ist im dargestellten Ausführungsbeispiel in Seitenansicht annähernd U-förmig, wobei das Ende eines Schenkels in die Konsole 11 und das Ende des anderen Schenkels in das Arretierglied 12a übergeht. Wie Figur 5 zeigt kann die der Aufbewahrungsstellung zugehörige Sperrfläche 24a der Rastnocke 22a gegenüber der Rastfläche 14 des Arretiergliedes 12a auch geringfügig schräggestellt sein, so daß sich ein selbsthemmender Keileffekt ergibt, durch welchen ein spiel-und damit klapperfreier Halt des Tischbeines in der Aufbewahrungsstellung sichergestellt ist. Die Höhe' bzw. Länge der Tisch-Beine 6 kann so gewählt sein, daß sie gemäß Figur 3 in Aufbewahrungsstellung rechtwinklig zu den Schwenkachsen 10 im Abstand voneinander liegen oder, daß sie einander in der Aufbewahrungsstellung übergreifen.

Die Figuren 6 bis 8 zeigen eine Variante, bei der der horizontale Abstand zwischen den beiden Beinen geringer ist als die zweifache Beinlänge. Daher schlagen im zusammengeklappten Zustand die beiden Beine übereinander. Dies wird dadurch bewerkstelligt, daß die Beine 6a, 6b an der Lagerstange 9a versetzt angebracht sind, und zwar, wie aus Fig. 6 zu erkennen, in beiden Fällen nach einer Seite (links) versetzt. Beim Zusammenklappen kommt dabei das rechte Bein 6b näher an die Unterseite der Tischplatte 3 heran, während das linke Bein 6a in eine Ebene klappt, die unterhalb des rechten Tischbeins 6b liegt. Die als Stapelpuffer dienenden Anschläge 30 sind so bemessen, daß ihre Stapelflächen 32 etwas unterhalb der Ebene des Beines 6a liegen, so daß, wie in Fig. 7 gezeigt, beim Stapeln der zusammengeklappten Tische aufeinander das Tischbein 6a über der Plattenoberfläche liegt und diese nicht beschädigen kann.

Bei der dargestellten Ausführung ist die Lagerstange 9a ein Rechteckrohr, das, wie aus der Lage der Achse 10 zu erkennen ist, etwas exzentrisch angeordnet ist. Grundsätzlich kann die Lagerstange jeden beliebigen Querschnitt haben, der es ermöglicht, Tischbeine oder Holme beliebiger Form und Anzahl möglichst gut mit ihr zu verbinden. Die Tischbeine können beispielsweise nur einen schmalen oder vorzugsweise breiten Mittelholm besitzen oder es können auch an jeder Stange vier nahe den Außenkanten des Tisches angeordnete Einzelbeine vorhanden sein, die nicht durch einen Quersteg in Form einer Kufe miteinander verbunden sind.

Aus Fig. 8 ist zu sehen, daß bei im Übrigen prinzipiell gleicher Ausbildung des Beschlages 1 der Anschlag 30 nicht mit seiner seitlichen Anschlagfläche 31 an der Konsole anzuliegen braucht, sondern daß dafür ein gesonderter Anschlag 33 vorgesehen ist, an dem die der Stapelfläche 32 gegenüberliegende Anschlagfläche 31a bei aufgestelltem Tisch anschlägt. Der Anschlag 33 ist an der Konsole 11 angebracht. Im übrigen gleicht die Ausführung nach den Figuren 6 bis 8 denen der übrigen Zeichnungsfiguren, und es werden gleiche Bezugszeichen verwendet.

Bei der Ausführungsform nach den Fig. 9 und 10 sind die Anschläge 30c und die Stapelglieder 34 durch gesonderte Glieder gebildet, die an unterschiedlichen Längsabschnitten der Lagerstange 9c angeordnet sind. Die Stapelglieder 34 liegen nahe an den Enden der Lagerstange 9c, während die Anschläge 30c im Bereich der Konsole 11c beiderseits benachbart zum Arretierglied 12 liegen. Dadurch ergibt sich einerseits eine breite Stapelabstützung und andererseits die Möglichkeit, die Konsole 11 relativ schmal auszubilden. Die Gegenanschlagglieder 33c sind durch parallel zur Tischplatte 3c verstellbare Stellschrauben gebildet, deren Endflächen die Anschlag-Gegenflächen für die Anschläge 30c bilden. Für jeden Anschlag 30c ist ein gesondertes Gegenanschlagglied 33c vorgesehen, das in seiner jeweiligen Justierlage z.B. durch eine Kontermutterfestgesetztwerden kann. Zur Lagerung der Gegenanschlagglieder ist an der Konsole 11c jeweils eine Lagermuffe 35 befestigt, die in einer Ausprägung der Konsole 11c nach unten abstehend befestigt ist.

Die durch schmale Klötze gebildeten Anschläge 30c sind hinsichtlich ihrer von der Lagerstange 9c abgekehrten Enden gegenüber der Achse der Lagerstange 9c so angeordnet, daß sie aus der Gebrauchs- bzw. Anschlagstellung nur von der Tischplatte 3c bzw. der Konsole 11c wegschwenken können. Im dargestellten Ausführungsbeispiel liegt dabei die gesamte, die Anschlagfläche 31c bildende Fläche jedes Anschlages 30c in Anschlagstellung in der zur Unterseite der Tisch- platte 3c rechtwinkligen Axialebene der Lagerstange 9c. Dadurch kann die von der Lagerstange 9c abgekehrte Endfläche des Anschlages 30c so vorgesehen werden, daß sie in Anschlagstellung an der Unterseite der Konsole 11c anliegt und die Konsole 11c fest gegen die Tischeplatte 3c preßt, wodurch eine weitere Sicherung der an der Tisch- platte 3c verschraubten Konsole 11c gegen die auftretenden Belastungen erreicht wird. Die Befestigungsschrauben der Konsole 11c brauchen daher nur deren Verrutschen gegenüber der Tischplatte 3c zu verhindern. Die Stapelglieder 34 liegen etwa symmetrisch zu einer zu den Anschlagflächen 31c rechtwinkligen Axialebene der Lagerstange 9c.

Die Lagerung der jeweiligen Lagerstange 9c erfolgt unabhängig von der Konsole 11c in verhältnismäßig langen Lagerklötzen 36, die parallel zur jeweils zugehörigen Rahmenzarge 4c und gegenüber dieser nach innen versetzt angeordnet sind. Die mit ihren Enden an der Innenseite der benachbarten Rahmenzarge 5c sowie mit ihren oberen Längskanten an der Unterseite der Tisch- platte 3c befestigten Lagerklötze 36 sind gegen die Unterseite der Tischplatte 3c geschraubt und geleimt, während sie endseitig an der benachbarten Rahmenzarge 5c durch Verdübeln und Verleimen befestigt sind. Auftretende Kräfte werden so über Eck aufgenommen und verteilt. Die langen Lagerklötze 36 bewirken außerdem eine zusätzliche Versteifung der Tischplatte 3c. Die Lagerklötze 36 weisen Lagerbohrungen mit Lagerbuchsen auf, in welche die Lagerstangen 9c jeweils mit einem an ihrem Ende vorgesehenen, vorstehenden Lagerzapfen 37 drehbar eingreifen. Sind die Tisch-Beine 6c so angeordnet, daß sie in der Aufbewahrungsstellung übereinander geklappt werden, so wird dasjenige Tisch-Bein, das zuerst eingeklappt wird, wie in Fig. 9 strichpunktiert angedeutet, geringfügig über seine zugehörige Arretierstellung hinaus gegen die Unterseite der Tischplatte 3c geschwenkt, während das andere Tisch-Bein gegen die Unterseite des zuerst eingeklappten Tisch-Beines geschwenkt und so arretiert wird, daß es das zuerst eingeklappte Tisch- Bein sicher und im wesentlichen spielfrei festhält. Dabei ist es unerheblich, welches Tisch-Bein zuerst eingeklappt wird, da die genannte Wirkung wechselseitig zwischen beiden Tisch-Beinen 6c gegeben ist. Trotzdem kann sich das zuerst eingeklappte Tisch-Bein nicht unbeabsichtigt aus seiner Arretierung lösen, da es daran durch die in das Arretierglied 12c eingreifende Sperrfläche 24c gehindert wird. Durch die erfindungsgemäße Ausbildung können die Lagerstangen 9c durch einfache, über ihre gesamte Länge gerade Rohrstücke gebildet sein. Die beiderseits der Mitte des Beschlages liegenden Teile sind gleich ausgebildet.

## Patentansprüche

1. Klapp-Beschlag (1) für Möbelbeine (6), insbesondere Tischbeine o.dgl., mit einer einem Möbelkörper, wie einer Tischplatte (3), zugeordneten Konsole (11), die ein ein Bein (6) in der Gebrauchsstellung ausrückbar festsetzendes Arretierglied (12) für ein Gegenglied (21, 27) des Beines (6) aufweist, wobei mit einer im Bereich ihrer Enden in Schwenklagern um eine Schwenkachse (10) gelagerten Lagerstange (9) für das Bein (6) ein die Schwenkbewegung zur Gebrauchsstellung begrenzender starrer Anschlagkörper (30) verbunden ist, der in Gebrauchsstellung mit einer Anschlagfläche (31) an einer Anschlag-Gegenfläche anliegt und wobei ferner an dem Beschlag (1) mindestens ein mit der Lagerstange (9) verbundenes Stapelglied (30) vorgesehen ist, dessen Stapelfläche (32) in der Aufbewahrungsstellung die am tiefsten liegende, im wesentlichen zur Tischfläche parallele Fläche des Möbels bildet, dadurch gekennzeichnet, daß der Anschlagkörper (30) und das Stapelglied direkt an der Lagerstange (9) zwischen deren Schwenklagern angeordnet sind.

2. Beschlag nach Anspruch 1, dadurch gekennzeichnet, daß zwei Stapelglieder bzw. Anschläge (30) benachbart zu den gelagerten Enden der Lagerstange (9) vorgesehen sind.

3. Beschlag nach Anspruch 1 oder 2, dadurch gekennzeichnet, daß die Stapelfläche (32) im Winkel zur Anschlagfläche (31) des Anschlagkörpers (30) und vorzugsweise in Gebrauchsstellung des Beines (6) vertikal liegt.

4. Beschlag nach einem der Ansprüche 1 bis 3, dadurch gekennzeichnet, daß die Stapelfläche (32) der Anschlagfläche (31a) gegenüberliegend am Anschlagkörper (30) vorgesehen ist, welchem vorzugsweise ein an der Konsole (11) angebrachter Gegenanschlag (33) zugeordnet ist.

5. Beschlag nach einem der Ansprüche 1 bis 4, dadurch gekennzeichnet, daß das Stapelglied in Gebrauchsstellung vollständig oberhalb der Unterkanten von Rahmenzargen (4, 5) der Tisch- Platte (3) liegt und insbesondere durch den Anschlag (30) gebildet ist.

6. Beschlag nach einem der vorhergehenden Ansprüche, dadurch gekennzeichnet, daß Anschlagkörper (30) und Stapelfläche (32) an einem gemeinsamen, an der Lagerstange (9) befestigten Bauteil vorgesehen sind.

7. Beschlag, nach einem der Ansprüche 1 bis 5, dadurch gekennzeichnet, daß mindestens ein Anschlag (30) bzw. Stapelglied durch einen an der Lagerstange (9) befestigten, insbesondere nahezu rechtwinklig begrenzten Klotz gebildet ist, der mit einer - bezogen auf die Gebrauchsstellung - vertikalen Außenfläche tangential an der von einer Lagerung des Arretiergliedes (12) abgekehrten Seite der Lagerstange (9) befestigt ist und dessen von dieser Befestigungsfläche abgekehrte Fläche die Stapelfläche (32) bildet.

8. Beschlag nach einem der Ansprüche 1 bis 6, dadurch gekennzeichnet, daß das Gegenglied (27) etwa in der Längenmitte der Lagerstange (9) vorgesehen ist und daß vorzugsweise zwei Anschläge (30) bzw. Stapelglieder beiderseits des Gegengliedes (27) und/oder benachbart zu den Enden der Lagerstange (9) angeordnet sind.

9. Beschlag nach einem der vorhergehenden Ansprüche, dadurch gekennzeichnet, daß die Schwenklager in unter dem Möbelkörper (3) angebrachten, vorzugsweise langgestreckten Lagerklötzen (36) angeordnet sind.

10. Beschlag nach einem der vorhergehenden Ansprüche 1-5 und 7-9, dadurch gekennzeichnet, daß die Anschlag-Gegenfläche durch ein verstellbares Gegenanschlagglied (33c), vorzugsweise die Endfläche einer Stellschraube gebildet ist und daß insbesondere die Anschlagfläche (31c) in Gebrauchsstellung vertikal steht, wobei vorzugsweise die Stapelglieder (34) durch gesonderte, gegenüber den Anschlägen (30c) versetzte Glieder gebildet sind.

## Revendications

1. Armature à rabattement (1) pour pattes (6) de meubles, en particulier pattes de tables ou équivalent, comportant. une console (11) supportant un élément de meuble tel qu-un plateau de table (3), cette console comportant un organe d'arrêt (12) coopérant avec un contre-organe (21, 27) d'une patte (6) pour caler cette patte (6) en position d'utilisation tout en permettant le déblocage de la patte, une butée (30) rigide étant reliée à une tige-pivot (9) pour le montage de la patte (6), cette tige pivot pouvant pivoter dans des paliers d'extrémités autour d'un axe de pivotement (10), la butée précitée limitant le pivotement de la patte vers la position d'utilisation et dans cette dernière position, prenant appui par une face de butée (31) contre une face de butée opposée correspondante, l'armature (1) comportant par ailleurs également au moins un support de gerbage (30) relié à la tige-pivot (9) précitée et dont la face de gerbage (32) forme, en position de remisage, la face la plus basse du meuble, autant dire parallèle à la face de la table, caractérisée en ce que la butée (30) et le support de gerbage sont montés directement sur la tige-pivot (9) entre les paliers de pivotement de celle-ci.

2. Armature suivant la revendication 1, caractérisée en ce que les deux butées et supports de gerbage (30) sont prévus à proximité des extrémités de montage de la tige-pivot (9).

3. Armature suivant la revendication 1 ou 2, caractérisée en ce que la face de gerbage (32) a une orientation angulaire par rapport à la face de butée (31) de la butée (30) et de préférence verticale en position d'utilisation de la patte (6).

4. Armature suivant l'une quelconque des revendications 1 à 3, caractérisée en ce que la face de gerbage (32) est prévue à l'opposé de la face de butée (31a) sur la butée (30), à laquelle est associée de préférence une contre-butée (33) assemblée à ladite console (11).

5. Armature suivant l'une quelconque des revendications 1 à 4, caractérisée en ce qu'en position d'utilisation le support de gerbage est situé entièrement au-dessus des arêtes inférieures d'encadrements (4, 5) dudit plateau (3) de table et est formé en particulier par la butée (30).

6. Armature suivant l'une quelconque des revendications précédentes, caractérisée en ce que butée (30) et face de gerbage (32) sont prévues sur un élément constitutif commun fixé à ladite tige-pivot (9).

7. Armature suivant l'une quelconque des revendications 1 à 5, caractérisée en ce qu'au moins une butée (30) ou support de gerbage est constitué par un bloc fixé à la tige-pivot (9), en particulier délimité quasiment à angle droit, assujetti tangentiellement par une face extérieure verticale en fonction de la position d'utilisation au côté de la tige-pivot (9) écarté d'une zone de montage dudit organe d'arrêt (12), et dont la face détournée de cette face de fixation forme la face de gerbage (32).

8. Armature suivant l'une quelconque des revendications 1 à 6, caractérisée en ce que le contre-organe (27) est prévu approximativement à mi-longueur de la tige-pivot (9) et en ce que de préférence deux butées (30) respectivement supports de gerbage sont placés de part et d'autre du contre-organe (27) et/ou au voisinage des extrémités de la tige-pivot (9).

9. Armature suivant l'une quelconque des revendications précédentes, caractérisée en ce que les paliers de pivotement sont disposés dans des blocs de montage (36) de préférence allongés, placés sous l'élément de meuble (3).

10. Armature suivant l'une quelconque des revendications précédentes 1 - 5 et 7 - 9, caractérisée en ce que la contre-face de butée est formée par une contrebutée (33c) ajustable, de préférence la face extrême d'une vis de réglage, et en ce que la face de butée (31c) en particulier se trouve à la verticale en position d'utilisation, les supports de gerbage (34) étant de préférence constitués par des éléments séparés, décalés par rapport auxdites butées (30c).

## Claims

1. Hinged fitting (1) for furniture legs (6), particularly table legs or the like, with a stand (11) associated with a furniture body, such as a table top (3), which has a locking member (12) for a countermember (21, 27) of leg (6) disconnectably fixing the leg (6) in the use position, a rigid stop body (30) limiting the swivelling movement to the use position is connected to a bearing rod (9) for leg (6) mounted in the vicinity of its ends in swivel bearings about a swivel axis (10), said stop body engaging in the use position with a stop face (31) on a stop counterface and in which on the fitting (1) is provided at least one stacking member (30) connected to the bearing rod (9) and whose stacking face (32) forms in the storage position the lowest lying surface of the furniture, which is substantially parallel to the table surface, characterized in that the stop body (30) and the stacking member are located directly on the bearing rod (9) between its swivel bearings.

2. Fitting according to claim 1, characterized in that two stacking members or stops (30) are provided adjacent to the mounted ends of the bearing rod (9).

3. Fitting according to claims 1 or 2, characterized in that the stacking surface (32) is at an angle to the stop face (31) of stop body (30) and is preferably positioned vertically when leg (6) is in the use position.

4. Fitting according to one of the claims 1 to 3, characterized in that the stacking surface (32) faces stop face (31a) on the stop body (30) and with which is preferably associated a counterstop (33) fitted to the stand (11).

5. Fitting according to one of the claims 1 to 4, characterized in that, in the use position, the stacking member is located completely above the lower edges of frame parts (4, 5) of table top (3) and is in particular formed by the stop (30).

6. Fitting according to one of the preceding claims, characterized in that the stop body (30) and stacking surface (32) are provided on a common component fixed to the bearing rod (9).

7. Fitting according to one of the claims 1 to 5, characterized in that at least one stop (30) or stacking member is formed by an approximately rectangularly bounded block fixed to the bearing rod (9) and whose vertical outer face, based on the use position, is tangentially fixed to the side of the bearing rod (9) remote from the mounting of the locking member (12) and whose face remote from the fixing face forms the stacking face (32).

8. Fitting according to one of the claims 1 to 6, characterized in that the countermember (27) is provided roughly in the length centre of bearing rod (9) and that preferably two stops (30) or stacking members are located on either side of the countermember (27) and/or adjacent to the ends of bearing rod (9).

9. Fitting according to one of the preceding claims, characterized in that the swivel bearings are located in preferably elongated bearing blocks (36) fitted below the furniture body (3).

10. Fitting according to one of the claims 1 to 5 and 7 to 9, characterized in that the stop counterface is formed by an adjustable counterstop member (33c), preferably the end face of a set screw and that in particular the stop face (31c) is positioned vertically in the use position and preferably the stacking members (34) are formed by separate members displaced with respect to the stops (30c).
